# EUROPÄISCHE PATENTSCHRIFT

(11) **EP 3 466 666 B1**
(45) Veröffentlichungstag und Bekanntmachung des Hinweises auf die Patenterteilung: **05.08.2020**
(21) Anmeldenummer: 18198891.6
(22) Anmeldetag: 05.10.2018
(51) Int. Cl.: B31B 50/59

(54) **VORRICHTUNG ZUM KOMPRESSIONSZIEHEN VON FLÄCHIGEM FASERMATERIAL**
DEVICE FOR COMPRESSION DRAWING OF FLAT FIBROUS MATERIAL
DISPOSITIF DE TIRAGE PAR COMPRESSION DE MATIÈRE FIBREUSE PLANE

(30) Priorität: 06.10.2017 DE 102017123309
(43) Veröffentlichungstag der Anmeldung: 10.04.2019
(73) Patentinhaber: Technische Universität Dresden, 01067 Dresden (DE)
(72) Erfinder: Hauptmann, Marek, 01744 Dippoldiswalde (DE); Bödrich, Thomas, 01097 Dresden (DE); Lenske, Alexander, 01159 Dresden (DE); Ziske, Johannes, 01097 Dresden (DE)
(74) Vertreter: Gottfried, Hans-Peter

(56) Entgegenhaltungen:
- US-A- 1 975 150
- US-A1- 2011 039 673
- US-A1- 2014 255 630

## Beschreibung

Die Erfindung betrifft eine Vorrichtung zum Kompressionsziehen von flächigem Fasermaterial, umfassend einen Stempel, dieser ausgeführt zum Zusammenwirken mit einer Ziehmatrize bei einem Umformvorgang, und einen Faltenhalter, wobei der Stempel mit einem Freiheitsgrad für eine Bewegung in oder parallel zu einer Stempelsymmetrieachse längsbeweglich geführt ist, wobei der Faltenhalter einen Faltenhalterführungszylinder aufweist, ausgeführt zum Zusammenwirken mit einer Faltenhalterführungsbuchse in der Weise, dass der Faltenhalter mit einem Freiheitsgrad für eine Bewegung in oder parallel zu der Faltenhaltersymmetrieachse längsbeweglich geführt ist, wobei die Bewegung relativ zu einem Gestell vorgesehen und zumindest die Faltenhalterführungsbuchse bewegungsfest mit dem Gestell verbunden ist. Ist der Faltenhalter als ein segmentierter Faltenhalter ausgeführt, so weist er auch nur eine einzige Faltenhaltersymmetrieachse auf, die als im Zentrum oder bei von der Kreisform abweichender Kontur im Schwerpunkt aller Segmente des segmentierten Faltenhalters angeordnet gilt.

Das Kompressionsziehen von flächigem Fasermaterial ist insbesondere zur Herstellung dreidimensionaler Formteile geeignet. Der Einsatz von Fasermaterial für Formteile ist seit langem bekannt, fristete jedoch wegen der mangelnden Qualität bekannter und angewandter Verfahren ein Nischendasein ohne breitere Anwendung. Inzwischen wurde mit dem Kompressionsziehen ein Verfahren entwickelt, das Formteile mit einer höheren Qualität herzustellen ermöglicht. Im Unterschied zum Pressformen erfolgt eine Klemmung des Zuschnitts beim Ziehen. Dadurch ergeben sich größere Einsatzmöglichkeiten: Ohne ein Erfordernis von Nachbearbeitung oder Kaschierung, um Qualitätsmängel zu verdecken, können kostengünstigere Formteile erzeugt werden. Diese finden inzwischen häufig als Packmittel Anwendung.

Die Umformung von Kunststoffen oder Metallen einerseits und die Umformung von Fasermaterial (nachfolgend beispielhaft anhand von Karton erläutert) andererseits unterscheiden sich derart fundamental voneinander, dass trotz etwaiger äußerlicher Ähnlichkeiten zwischen Tiefziehen von Metallblech, Thermoformen von Kunststofffolien und Kompressionsziehen von Faserwerkstoffen eine Übertragung von technologischen Lösungen nicht möglich ist.

Die Umformung von Kunststofffolien und -halbzeugen zu 3-D-Formteilen erfolgt durch das Verfahren Thermoformen, was häufig in der Praxis missverständlich mit der Bezeichnung Tiefziehen bedacht wird. Das Thermoformen von Kunststoffen basiert auf der Erwärmung des Materials auf eine Temperatur, in der das Material ein ausgeprägtes Fließverhalten aufweist. Das Material wird allseitig fixiert und dann mit Hilfe seines plastischen Formänderungsvermögens (vorrangig Dehnung in Bereichen von 30 - 300 %) aus seiner Dicke heraus fließend in die Form gezogen. Dazu werden in der Regel fluidische Druckmedien (Druckluft, Vakuum) genutzt, ggf. wird mit einem Stempel vorgestreckt. Die finale Form wird aber immer durch das Druckmedium ausgeformt. Das Material wird zum gezielten Erreichen seines Fließzustandes kontrolliert vorgewärmt und in den Werkzeugen abgekühlt, um wieder zu erstarren.

Die Definition des Tiefziehens als solchem umfasst jedoch im Unterschied zum Thermoformen das Umformen aus einem flachen Zuschnitt ohne gezielte Veränderung der Dicke. Dementsprechend sind beide Verfahren technologisch grundlegend verschieden und auch in der Umsetzung in Maschinen entsprechend unterschiedlichen Bedingungen unterworfen.

Aus diesem Grund sind insbesondere übliche Thermoformmaschinen und die dabei verfolgten technologischen Lösungen für die Umformung von Kunststofffolien nicht für die Umformung von Karton durch Kompressionsziehen geeignet. Karton weist insbesondere kein ausgeprägtes Fließverhalten auf, insbesondere nicht bei mehrachsiger Dehnung. Selbst bei speziell ausgerüsteten Spezialqualitäten sind nur Dehnungen von 2 bis 12 % erreichbar.

Dem Tiefziehen von Metallblech ist vom grundsätzlichen Ablauf her das Kompressionsziehen von Karton ähnlicher als das Thermoformen. Beim Tiefziehen von Metallblech wird ein flach liegender Zuschnitt, die Ronde, mit einem Niederhalter geklemmt und eine definierte Kraft aufgebracht. Der Stempel zieht das Material meist kalt in den Ziehring ein. Im Material stellt sich aufgrund des Spannungszustandes ein Fließen ein, wodurch der geometrisch bedingte Materialüberschuss ausgeglichen wird. Das Material wird nur bis zur Fließgrenze beansprucht, so dass Falten und Reißer verhindert werden. Der Ziehspalt (zwischen Stempel und Ziehring) ist größer als die Materialdicke. Der Oberflächenkontakt mit dem Ziehring wird direkt nach der Verformung aufgelöst, um die extrem hohe Reibung weiterführend zu vermeiden.

Das Kompressionsziehen von Karton ist zwar in der Anordnung der Werkzeuge und oberflächlich betrachtet dem Tiefziehen von Metall ähnlich, da in beiden Fällen eine Klemmung des Zuschnitts vor dem Ziehvorgang erfolgt. Die Verfahren unterscheiden sich jedoch wesentlich in der Materialeinwirkung, in den physikalischen Wirkungen und nicht zuletzt den Maschinenanforderungen. Der flach liegende Kartonzuschnitt wird durch einen Faltenhalter mit einer definierten Kraft beaufschlagt und der Stempel zieht den Karton in eine Ziehbüchse ein, deren Spalt - dies stellt einen gravierenden Unterschied zum Tiefziehen von Metall dar - zum Stempel geringer ist als die Materialdicke. Durch das im Unterschied zu Metall nicht fließfähige Material entstehen Falten, die beim Kompressionsziehen nicht verhindert werden, sondern charakteristischer Bestandteil des Verfahrens sind. Die thermisch unterstützte Kompression in Dickenrichtung des Materials in der Ziehbüchse direkt nach Passieren des Umformradius, von der die Bezeichnung des Verfahrens herrührt, fixiert die Falten und stellt die Formhaltigkeit der Formteile sicher. Die Falten ziehen sich bis unter den Faltenhalter und sorgen für ein starkes Aufdicken mit höher werdendem Formteil.

Das Austrocknen des Fasermaterials ist eine zentrale Aufgabe beim Kompressionsziehen, um neue Bindungen in der zellulosen Faserstruktur zu erreichen und Formabweichung zu minimieren. Dazu sind die Ziehbüchse und deren Einwirkzeit auf das Formteil unter Kompression von Bedeutung.

Die Schrumpfung des Materials führt in der Regel zu einem Anhaften des Formteils am Stempel, was zur Notwendigkeit einer technischen Abstreiflösung führt.

Die Inhomogenität, Anisotropie und Hygroskopizität des Materials sowie die Kompression in Dickenrichtung als spezifische Prozessgrundlage machen eine vollkommen veränderte Arbeitsweise von Maschinen für das Kompressionsziehen, orientiert am spezifischen Materialverhalten, erforderlich. Die Übernahme von Eigenheiten und Lösungen aus den entfernteren Gebieten Thermoformen oder Tiefziehen von Metall ist in aller Regel trotz rein äußerlicher Ähnlichkeiten nicht möglich und erfolgt in der Praxis auch nicht.

Die bislang sehr häufig praktizierte Herstellung von 3-D-Formteilen aus Fasermaterial wie z. B. Karton findet vor allem in der Verpackungstechnik Anwendung und ist auf Prägegeometrien oder Anwendungen geringer Wertschöpfung wie Fertiggerichtetrays oder Käseschachteln mit einem einfachen geometrischen Spektrum beschränkt. Verfahren zum Kompressionsziehen von Karton, die in jüngerer Zeit bekannt wurden, ermöglichen ein deutlich erweitertes Geometriespektrum und verbessern gleichzeitig die Qualität der Formteile wesentlich.

So beschreibt die Druckschrift DE 10 2013 107 932 A1 ein Verfahren zum dreidimensionalen Umformen von flächigem Material wie Naturfasern, vor allem Papier oder Karton, durch Kompressionsziehen, hier noch als Tiefziehen bezeichnet. Dabei ist auch vorgesehen, dass ein Boden des Formteils während der Fertigung kalibriert oder geprägt wird, dass das Material vor, während oder nach dem Umformen befeuchtet und beheizt wird. Dies hat zum Ziel, dass die Geschmeidigkeit des Materials erhöht wird, was zu einer Bildung sehr kleiner Falten führt. Zudem ist ein zuvor befeuchteter Zuschnitt aus Fasermaterial leichter umzuformen. Zusätzlich ist bei entsprechendem Bedarf eine nachfolgende Aufweitung des zylindrischen Formenkörpers vorgesehen, sofern die letztlich gewünschte Form von der Zylinderform abweicht.

Die Druckschrift DE 10 2013 107 931 A1 beschreibt ein ganz ähnliches Verfahren, wobei aber das flächige Material nicht als Zuschnitt vorliegt, sondern dieser erst in einem einleitenden Schritt von einer Materialrolle gefertigt wird.

Aus der Druckschrift US 1 975 150 A ist eine Vorrichtung zur Herstellung von Flaschenverschlüssen aus einem Papierzuschnitt bekannt. Dabei sind koaxiale Elemente vorgesehen und derart geführt, dass ein Umformen und Ausschneiden des Flaschenverschlusses erreicht wird.

In Verpackungsmaschinen (Formmaschinen oder Form-, Füllmaschinen oder Form-, Füll- und Verschließmaschinen) ist ein solches bekanntes Verfahren auch in seiner zuvor beschriebenen, weiterentwickelten Form jedoch wegen der Besonderheiten des Fasermaterials, die in Widerspruch zu der benötigten Maschinenleistung steht, nicht einsetzbar.

Für eine getaktete Arbeitsweise sind bereits Konzepte bekannt, um das Verfahren zu integrieren. Die getaktete Arbeitsweise ist in der Stempelhubbewegung und der dafür notwendigen Zeit begründet und wurde bislang beim Kompressionsziehen als gegeben betrachtet. In der Konsumgüterbranche, wo derartige Verpackungsmaschinen regelmäßig zum Einsatz kommen, ist jedoch die hocheffektive und damit hochgeschwindigkeitsorientierte Arbeitsweise von Maschinen gefordert, um im Kostendruck das Verfahren und damit auch die Herstellung der Formteile aus Karton wirtschaftlich zu gestalten. Bisher vorstellbare und gewünschte Leistungsbereiche liegen bei 60 - 150 Takten (Formteile pro Minute), was jedoch im Widerspruch zu den verfahrenstechnischen Eigenheiten, insbesondere dem Zeitbedarf beim Kompressionsziehen von faserbasierten Materialien (Papier, Karton, Pappe, Vliesstoffen, ggf. in Struktur- oder Schichtverbunden mit Polymeren) bei neuen hohen Formteilqualitäten steht.

Spezifische Anforderungen des Verfahrens, die für die schnelle Arbeitsweise im Rahmen einer Verfahrensführung, wie sie nach dem Stand der Technik realisiert wird, einschränkend wirken können, sind die schnelle Einbringung einer ausreichenden Wärmeenergiemenge und die Beaufschlagung der Behälterwandung mit ausreichendem Pressdruck zur hinreichenden Verdichtung, um die Neubildung von Bindungen im zellulosebasierten Material zu ermöglichen. Die daraus resultierenden hohen Genauigkeiten für das Spaltmaß zwischen Ziehmatrize und Stempel, deren notwendige exakte Koaxialität zueinander und die dementsprechend auch hohen Anforderungen an die Steifigkeit der Werkzeuganordnung führen zu einem massiven Aufbau der Umformeinheit, der zu entsprechend massiver Bauweise der Maschine mit den einhergehenden Nachteilen für die Dynamik führt.

Bekannt ist auch eine Umformung in mehreren Stufen mit Nachformung durch Aufspreizen, Aufdehnen oder durch vor- und/oder nachgeschaltetes Prägen einzelner Regionen bzw. Zonen des Formteils. Dabei kann es vorteilhaft sein, eine vor- oder zwischengeschaltete Konditionierung durch Zuführung von Wärmeenergie und/oder Feuchtigkeit vorzusehen.

Es handelt sich um einen stark reibungsbehafteten Vorgang. Die Eigenschaften des leicht reißenden, hygroskopischen und inhomogenen Materials mit geringer Eigenfestigkeit erfordern eine schonende Umformung, was bei Hochgeschwindigkeitsmaschinen durch entsprechend hohe Beschleunigungen, Masseträgheiten und resultierende Schwingungen erschwert wird. Dies setzt insbesondere diskontinuierlichen Verfahrensabläufen, wie sie für die Umformung in mehreren Stufen mit Nachformung durch Aufspreizen, Aufdehnen oder durch Vor-und/oder nachgeschaltetes Prägen einzelner Regionen des Formteils erforderlich sind, Grenzen.

Aufgabe der erfindungsgemäßen Vorrichtung ist es, die Baugröße der Umformeinheit als Kernelement einer kontinuierlichen Maschine derart zu minimieren, dass das Mitführen mehrfach ausgeführter, insbesondere gleichartiger Umformeinheiten auf einem Rundläufer, möglich und die räumliche Freiheit für das Einlegen und Zentrieren des Zuschnittes beim Eingriff zweier Rundläufer ineinander geschaffen wird und gleichzeitig die hohen Anforderungen an die Genauigkeit der Werkzeugbewegungen zueinander und die Steifigkeit der Anordnung bei minimierter Klemmneigung erfüllt werden.

Die Aufgabe der Erfindung wird gelöst durch eine Vorrichtung gemäß Anspruch 1 zum Kompressionsziehen von flächigem Fasermaterial. Die Vorrichtung umfasst einen Stempel mit einer Stempelsymmetrieachse, ausgeführt zum Zusammenwirken mit einer Ziehmatrize bei einem Umformvorgang, und einen Faltenhalter mit einer Faltenhaltersymmetrieachse. Der Faltenhalter drückt das flächige Fasermaterial gegen eine Grundplatte, in die Ziehmatrize eingebracht ist. Dadurch wird das Fasermaterial mit definierter Vorspannung und vor allem regulierbarer Faltenbildung umgeformt.

Alternativ zu der Lösung der aus dem Stand der Technik bekannten beabstandeten Antriebe sind nach der vorliegenden Erfindung die Antriebe von Faltenhalter und Stempel koaxial angeordnet, wobei z. B. einer der Antriebe, insbesondere der Faltenhalterantrieb, einen hohlen Läufer aufweist, in dessen Innerem der Stempelantrieb Platz findet. Für den Kompressionsziehvorgang muss der Faltenhalterantrieb dann eine Kraft aufbringen, die der Summe aus Ziehkraft und Andruckkraft des Faltenhalters entspricht. Bei dieser Lösung genügt eine einzelne und darüber hinaus weniger steife Führung des Faltenhalters, da keine exzentrische Kraftwirkung auf den Faltenhalter durch außerhalb der Symmetrieachse angeordnete, deshalb besonders steif und schwer ausgeführte Führungen ausgeglichen werden muss. Dies stellt zugleich einen großen Vorteil dar, da es die Vorrichtung leichter, kostengünstiger und zugleich funktionssicherer macht.

Der Stempel weist einen Stempelführungszylinder auf, ausgeführt zum Zusammenwirken mit einer Stempelführungsbuchse in der Weise, dass der Stempel mit einem Freiheitsgrad für eine Bewegung parallel zu der Stempelachse längsbeweglich geführt ist, ohne zu kippen oder zu klemmen. Dadurch wird der Stempel exakt auf die Ziehmatrize hinbewegt und sorgt für einen präzisen Umformvorgang.

Der Faltenhalter weist einen Faltenhalterführungszylinder auf, ausgeführt zum Zusammenwirken mit einer Faltenhalterführungsbuchse in der Weise, dass der Faltenhalter mit einem Freiheitsgrad für eine Bewegung parallel zu der Faltenhaltersymmetrieachse längsbeweglich geführt ist, ohne zu kippen oder zu klemmen. Die Bewegung ist relativ zu einem Gestell vorgesehen und zumindest die Faltenhalterführungsbuchse ist bewegungsfest mit dem Gestell verbunden, d. h. sie ist nur lösbar durch Demontage bei entsprechender Ausgestaltung und ansonsten fest verbunden.

Nach der Erfindung ist vorgesehen, dass die Faltenhalterführungsbuchse mit wenigstens einem ersten Faltenhalteraktorelement einstückig verbunden ist und mit diesem zusammen einen Faltenhalterstator ausbildet. Der Faltenhalterführungszylinder ist mit wenigstens einem zweiten Faltenhalteraktorelement einstückig verbunden und bildet mit diesem zusammen einen Faltenhalterläufer aus. Der Faltenhalterstator und der Faltenhalterläufer sind zum Zusammenwirken als Faltenhalterantrieb vorgesehen.

Die Stempelsymmetrieachse und die Faltenhaltersymmetrieachse sind identisch, weisen dieselbe Lage, Ausrichtung und Verlauf auf, d. h. die gesamte Vorrichtung zum Kompressionsziehen weist in ihren wesentlichen Teilen einen koaxialen Aufbau auf. Dies gilt insbesondere bei einem rotationssymmetrischen Aufbau. Im Falle eines segmentierten Faltenhalters wird die ausschlaggebende Symmetrieachse durch die Gesamtheit der Segmente gebildet, d. h. bei runder Kontur, in ihrem Mittelpunkt oder bei einer unsymmetrischen Kontur in ihrem Schwerpunkt. Im Sinne der Erfindung ist dabei auch eine Übereinstimmung der Symmetrieachsen im Wesentlichen, auf eine exakte Übereinstimmung ist sie nicht beschränkt. Denn insbesondere bei einer unsymmetrischen Kontur kann es funktionelle Gründe geben, hier eine Abweichung zuzulassen. Diese liegt beispielsweise in über den Umfang eines Stempels mit unsymmetrischer Kontur unterschiedlichen Ziehkräften beim Kompressionsziehen. Diese kann einen Ansatz der Ziehkräfte in einem anderen Schwerpunkt erfordern, als dem statischen Schwerpunkt der betreffenden Kontur.

Eine erste alternative Ausführungsform sieht vor, dass der Faltenhalterstator bewegungsfest mit dem Gestell verbunden ist. Der Stempelstator ist einstückig mit dem Faltenhalterführungszylinder verbunden, beide bilden zusammen ein Element. Der Faltenhalterführungszylinder bildet somit zugleich die Stempelführungsbuchse, in der der Stempelläufer längsbeweglich gelagert ist. Weil der hohle, bei rotationssymmetrischem Querschnitt hohlzylindrische, Faltenhalterführungszylinder an seiner Innenwandung die erforderlichen Aktorelemente aufweist, kann er als Stempelstator dienen.

Nach einer nicht erfindungsgemäßen Ausführungsform ist vorgesehen, dass der Stempel als herkömmliche elektromechanische Achse mit einer mechanischen Übertragungsstrecke, z. B. einem Spindeltrieb, auch als elektrische Spindel-Mutter-Linearachse bezeichnet, mit einem oben beschriebenen Faltenhalter als Direktantrieb kombiniert wird. Ein solcher Antrieb bringt eine größere Kraft als ein Direktantrieb, wie unten beschrieben, auf, nachteilig ist jedoch eine schlechtere Dynamik. Während des Kompressionsziehens sind für den Stempelantrieb jedoch keine erhöhten dynamischen Anforderungen zu stellen, ganz im Gegensatz zum Regeln von Niederhalterkraftverläufen. Als eine Kompromisslösung ist auch ein "indirekter" Linearantrieb als Stempelantrieb möglich, bei dem ein Getriebe zwischen Linearantrieb und Stempel eingefügt ist, das die Antriebsenergie des Linearantriebs auf den Stempel überträgt.

Erfindungsgemäß ist die Stempelführungsbuchse einstückig mit einem ersten Stempelaktorelement verbunden und bildet mit diesem zusammen einen Stempelstator aus. Ein Aktorelement ist ein Teilelement eines Aktors, z. B. die Wicklung oder mindestens ein Permanentmagnet eines elektrischen Antriebs oder ein Piezoelement. Der Stempelführungszylinder ist mit einem zweiten Stempelaktorelement einstückig verbunden und bildet mit diesem zusammen einen Stempelläufer aus, wobei der Stempelstator und der Stempelläufer zum Zusammenwirken als Stempelantrieb vorgesehen sind.

Diese kombinierte Antriebsvariante, bei der der Faltenhalterläufer zugleich den Stempelstator bildet bzw. beide einstückig verbunden sind, bringt Komplikationen bei der Einstellung der Faltenhalterkraft mit sich. Die Stempelkraft als Reaktionskraft aus Formänderungen und Reibkräften muss entweder gut bekannt sein, obwohl sie sich beispielsweise mit den Prozessgrößen und dem eingesetzten Material verändert. Sie stellt eine "Störgröße" auf die Faltenhalterregelung dar, die als ein Erwartungswert in die Regelung Eingang finden muss.

Der Energieverbrauch ist deutlich höher, da der Faltenhalterantrieb immer die Kraft des Stempels zusätzlich zur Faltenhalterkraft mit aufbringen muss. Der erhöhte Energiebedarf führt darüber hinaus im Faltenhalterantrieb zu zusätzlichen Problemen mit der Entwärmung aufgrund der damit verbundenen hohen ohmschen Wicklungsverlustleistung.

Da der Faltenhalterantrieb die Summe von Faltenhalterkraft und Niederhalterkraft aufbringen muss, ist bei gegebenem, begrenztem Bauraum damit zu rechnen, dass die realisierbare Stempelkraft deutlich kleiner ausfällt, als bei einem Stempelantrieb, der sich der direkt am Gestell abstützt. Der Faltenhalterantrieb muss zusätzlich zur Stempelkraft entweder die volle Gewichtskraft oder -während des Ziehvorgangs- einen Teil der Gewichtskraft des Stempelantriebs aufbringen, was zu zusätzlichen Verlustleistungen im Faltenhalterantrieb führt.

Jedenfalls ist eine solche Regelung viel komplizierter als bei einer getrennten Antriebslösung fest mit dem Gestell verbundenem Stator von Stempel und Faltenhalter. Allerdings liegen die Vorteile in einem geringeren Aufwand im Aufbau, einer noch übersichtlicheren Struktur und einer minimalen Raumbeanspruchung.

Allgemein liegt der wesentliche Vorteil eines magnetischen Direktantriebes als integriertem Antrieb im Faltenhalter darin, dass keine Übertragungsstrecke (z. B. Gewindespindel oder gleichmäßig oder ungleichmäßig übersetzendes Getriebe) vom Antrieb zum Werkzeug erforderlich ist. Dies verringert Störungen der Regelung, die durch Reibung (bis hin zur Selbsthemmung in Gewindespindeln) oder Spiel hervorgerufen werden. Die gesamte Anordnung kann dadurch wesentlich direkter und dynamischer arbeiten.

Eine zweite alternative koaxiale Antriebslösung sieht vor, dass sowohl Stempelantrieb als auch Faltenhalterantrieb mit dem jeweiligen Stator mit dem Gestell verbunden sind, so dass die Kräfte, die beim Klemmen und beim Ziehen auftreten, unmittelbar über das Gestell ableitbar sind. Bei dieser alternativen Ausführungsform sind der Stempelstator und der Faltenhalterstator in axialer Richtung hintereinander angeordnet und bewegungsfest mit dem Gestell verbunden. Sie können zudem miteinander an den Stirnseiten verbunden sein.

Der Stempelführungszylinder ist bei dieser Ausführungsform sowohl innerhalb der Stempelführungsbuchse als auch, nach einer bevorzugten Ausgestaltung, zugleich innerhalb des Faltenhalterführungszylinders längsbeweglich gelagert. Letzteres ist jedoch nicht zwingend erforderlich.

Alternativ hierzu sind der Stempelstator und der Faltenhalterstator in derselben Ebene angeordnet und die Ankopplung des Stempelstators an das Gestell über die Faltenhalterführungsbuchse erfolgt, indem wenigstens ein Ankoppelelement zwischen Stempelstator und Faltenhalterführungsbuchse durch wenigstens eine Ausnehmung im Faltenhalterläufer hindurchgeführt ist, wobei die Ausnehmung in axialer Richtung zumindest so lang ausgeführt ist, dass ein ungehinderter Hub des Faltenhalters ermöglicht wird. Bevorzugt sind drei Ankoppelelemente zwischen Stempelstator und Faltenhalterführungsbuchse und entsprechend drei Ausnehmungen im Faltenhalterläufer vorgesehen. Die Ankopplung des Stempelstators an das Gestell ist in diesem Fall innerhalb des Faltenhalterantriebs angeordnet, weshalb in diesem Fall nicht nur dessen radial außen liegendes Aktorelement, sondern auch das radial innen liegendes Aktorelement zumindest teilweise hohl bzw. mit Aussparungen versehen sein muss.

Es hat sich als vorteilhaft erwiesen, wenn der Stempel zumindest innerhalb des Führungszylinders durch eine Wälz- oder Gleitlagerung geführt wird. Als Alternativen hierzu bieten sich auch Führungsgetriebe oder Federführungen an. Entsprechendes gilt für die Führung des Faltenhalters.

Die Führung des Stempels kann so gestaltet sein, dass der Stempel während des gesamten Bewegungsverlaufes oder nur auf einem ersten Teil seines Bewegungsverlaufes und vor dem Eintauchen in die Ziehmatrize in der Stempelführungsbuchse geführt wird. Erfolgt die Führung nur auf einem Teil, übernimmt die Matrize dann die weitere Führung, sobald der Stempel in diese eingetaucht ist.

Der Stempelantrieb oder der Faltenhalterantrieb ist bevorzugt als ein elektrischer Linearantrieb ausgeführt. Auch beide Antriebe können als elektrischer Linearantrieb ausgeführt sein. Als Alternativen kommen beispielsweise Piezoaktoren in Betracht, wobei die Einsetzbarkeit stark von der Größe abhängig ist. Auch Schraubenantriebe, Zahnstangen oder ähnliche mechanisch basierte Antriebe kommen in Betracht.

In dem Fall hat es sich als günstig erwiesen, wenn das erste Stempelaktorelement und das erste Faltenhalteraktorelement als jeweils wenigstens eine Wicklung und das zweite Stempelaktorelement und das zweite Faltenhalteraktorelement als jeweils wenigstens ein Permanentmagnet ausgeführt sind oder umgekehrt. Eines oder beide Hauptelemente elektrodynamischer Aktoren, vorliegend das erste und das zweite Stempelaktorelement und das erste und das zweite Faltenhalteraktorelement umfassen zur Erhöhung der Kraft gegenüber der sogenannter eisenlosen Ausführungen neben der Kombination Wicklung und Permanentmagnet oft auch weichmagnetische Abschnitte zur Führung des magnetischen Flusses. Diese werden allgemein auch als weichmagnetische Flussleitstücke oder Anker bezeichnet.

Die vorgenannten elektrischen Lineardirektantriebe sind nach einer vorteilhaften Ausführungsform ausgeführt als mindestens einphasige Moving-Magnet-Antriebe, mindestens einphasige Moving-Coil-Antriebe oder mindestens einphasige Moving-Iron-Antriebe. Dabei bezeichnet ein Moving-Magnet-Antrieb einen Antrieb mit mindestens einem bewegten Dauermagneten (Magnetläufer), ein Moving-Coil-Antrieb einen Antrieb mit mindestens einer bewegten Wicklung (Spulenläufer, Tauchspulantrieb) und ein Moving-Iron-Antrieb einen Antrieb mit mindestens einem bewegten weichmagnetischen Flussleitstück (Eisenläufer, Anker).

Eine vorteilhafte Ausführungsform der Erfindung umfasst daher Stempelaktoren und/ oder Faltenhalteraktoren, bei denen ein Aktorelement als weichmagnetisches Flussleitstück (Anker) ausgeführt ist und das andere Aktorelement mindestens eine Wicklung aufweist. Damit lassen sich besonders robust aufgebaute elektromagnetische Aktoren mit bewegtem Eisen aufbauen, die aber eine geringere Energiedichte und schlechtere Regelbarkeit aufweisen als die permanenterregten Antriebe.

Die weichmagnetischen Flussleitstücke können beispielsweise als Kern, Rückschluss, Polschuh oder Joch ausgeführt sein. Der Einsatz derartiger, aus dem Stand der Technik bekannter weichmagnetischer Flussleitstücke sind von der Erfindung umfasst, auch wenn sie im Zusammenhang mit den Stempelaktorelementen und den Faltenhalteraktorelementen nicht ausdrücklich erwähnt sind.

Um einen entsprechend kräftigen und im erforderlichen Umfang steuerbaren Antrieb zu realisieren, hat es sich als vorteilhaft erwiesen, dass der elektrische Linearantrieb im engen Bauraum zwischen Faltenhalterführungsbuchse und Faltenhalterführungszylinder hochenergetische Seltenerdmagnete umfasst. Hierzu kommen insbesondere gesinterte Neodyn-Eisen-Bor-Magnete mit der höchstmöglichen Energiedichte oder bei höheren Temperaturen nutzbare, gesinterte Samarium-Kobalt-Magnete in Betracht.

Vorteilhafterweise wird die Führung zwischen dem Faltenhalterführungszylinder und der Faltenhalterführungsbuchse und/ oder zwischen dem Stempelführungszylinder und der Stempelführungsbuchse als Wälzführungen oder bei höchsten Präzisionsforderungen auch als aerostatische Führungen, sogenannte Luftlager, oder insbesondere bei kleinen Verfahrwegen auch als Federführungen ausgeführt.

Besondere Vorteile verspricht eine direkt in den Magnetkreis von Stempelstator und Stempelläufer und/oder den Magnetkreis von Faltenhalterstator und Faltenhalterläufer integrierte Wälzführung. Aus einer solchen Lösung resultieren höchste Kompaktheit, gute Regelbarkeit durch die Reibungsverhältnisse bei der Wälzführung sowie vor allem kleinere bewegte Massen und damit höhere Dynamik als bei separatem Anbau der Wälzführung an den Antrieb. Eine derartige Integration der Wälzführung in den Magnetkreis des Antriebs ist auch bei anderen Linearantrieben möglich und nicht auf den Linearantriebe zwischen Stempelstator und Stempelläufer bzw. von Faltenhalterstator und Faltenhalterläufer beschränkt.

Besonders vorteilhaft ist es, wenn der elektrische Linearantrieb eine Ansteuereinrichtung umfasst, die eine positionssteuernde oder positionssteuerbare bzw. eine positionsgeregelte Ansteuerung, beispielsweise eine kaskadierte oder eine flachheitsbasierte Ansteuerung, oder eine kraftgeregelte oder kraftregelnde bzw. eine kraftregelbare oder eine kraftsteuernde oder kraftsteuerbare bzw. eine kraftgesteuerte Ansteuerung ermöglicht.

Prinzipiell ist auch eine Positionssteuerung, z. B. des Stempelantriebs, oder ein gesteuertes Zufahren des Faltenhalters in Richtung Grundplatte möglich, bis die Kraft ansteigt und die Ansteuereinrichtung auf Regelung der Faltenhalterkraft umschaltet. Eine flachheitsbasierte Regelung stellt eine Variante einer Positionsregelung dar. Eine weitere, bisher weiter verbreitete Variante der positionsregelnden Ansteuerung ist die sogenannte Kaskadenregelung. Positionsregelnde bzw. -steuernde Ansteuerung ist begrifflich präziser, da der eigentliche Antrieb, nicht aber die Ansteuerung positionsgeregelt wird. Dasselbe trifft auf die Begriffe der kraftgeregelten oder der kraftregelnden bzw. der kraftsteuernden oder kraftsteuerbaren Ansteuerung zu.

So kann beispielsweise die Andruckkraft des Faltenhalters eingestellt und über den Ziehvorgang hinweg stetig an das jeweilige Erfordernis angepasst werden. Besonders wichtig sind diese Möglichkeiten zur Ansteuerung in dem Fall, dass der Läufer des Faltenhalters zugleich der Stator des Stempels ist. Dann muss der Faltenhalterantrieb zusätzlich zur Faltenhalterkraft auch die Stempelkraft aufbringen und in das Gestell ableiten. Um stets optimale Kräfte auf Stempel und Faltenhalter wirken zu lassen, ist eine genaue Steuerung und Regelung der Antriebe erforderlich.

Als Vorteile dieser direkten Anordnung sind die hohe Dynamik und die Vermeidung einer Übertragungsstrecke mit dem einhergehenden Störpotenzial herausheben. Der Kraftverlauf über der Stempelposition am Faltenhalter muss auf den Ziehspalt, den Einlaufradius und das Material abgestimmt sein. Durch die Inhomogenität des zum Kompressionsziehen vorgesehenen Materials besteht ein Übergangsbereich mit Rissgefahr. Die Annäherung an diesen Übergangsbereich ist erforderlich im Interesse einer optimalen Ziehteilqualität. Ein Riss an den zufällig verteilten Materialschwachstellen muss aber sicher vermieden werden. Kraftspitzen beim Umschalten von Positions- auf Kraftregelung verlangsamen den Zyklus, unzureichende Regeldynamik kann den Verlauf in der Zykluszeit von ca. 0,1 ... 0,2 Sek. nicht ausreichend gut umsetzen.

Als eine vorteilhafte Ausführungsform ist ein einteiliger Faltenhalter, bevorzugt mit nur einem Faltenhalterantrieb, vorgesehen.

Als eine weitere vorteilhafte Ausführungsform ist ein segmentierter Faltenhalter mit mehreren Segmenten, die zumindest gruppenweise jeweils mit einem eigenen Faltenhalterantrieb unabhängig ansteuerbar sind, vorgesehen. Es ist eine insgesamt oder segmentweise kraftregelbare oder kraftsteuerbare, alternativ positionsgeregelte Ansteuerung vorgesehen, die insbesondere auch über den Verlauf des Kompressionsziehvorgangs veränderbare Faltenhalterkraft ausübt. Bei dem segmentierten Faltenhalter weist jedes Segment ein gesondertes einzeln ansteuerbares erstes Faltenhalteraktorelement und zweites Faltenhalteraktorelement auf.

Dadurch können unterschiedliche Bereiche des flächigen Fasermaterials mit unterschiedlicher Intensität zwischen der Grundplatte und dem Faltenhalter geklemmt werden. Dies ist besonders vorteilhaft bei unrundem Querschnitt von Stempel und Ziehmatrize.

Es ist weiterhin ein segmentierter Faltenhalter vorgesehen, der eine segmentweise, örtlich aufgelöste kraftregelbare oder kraftsteuerbare, über den Verlauf des Kompressionsziehvorgangs veränderbare, zeitaufgelöste Faltenhalterkraft ausübt. Das erste Faltenhalteraktorelement und das zweite Faltenhalteraktorelement sind in dem Fall segmentiert ausgeführt.

Alternativ hierzu sind Faltenhaltersegmente vorgesehen, die an der einem Zuschnitt eines Formteils zugewandten Fläche Faltenhalters angeordnet und zum Kontakt mit dem Zuschnitt vorgesehen sind, wobei die Faltenhaltersegmente gegenüber dem Faltenhalter mittels Faltenhaltersegmentantrieben bewegbar sind. Die Faltenhaltersegmentantriebe sind kleine Direktantriebe, die dann in unterschiedlicher Anzahl und Anordnung angeordnet und aktiv sein können, insbesondere je nach eingesetzter Geometrie des Zuschnittes. Diese kann auch bei gleicher Grundfläche mannigfaltig variieren.

Bei einem segmentierten Faltenhalter kann die spezifische Eigenschaft des zur Verarbeitung vorgesehenen Fasermaterials besser berücksichtigt werden, die dafür sorgt, dass die Materialbelastung bzw. die ertragbare Materialbelastung abhängig von der Faserausrichtung ist. Deshalb erfolgt eine Unterteilung der Grundform des Faltenhalters in Bereiche, die zur Berührung mit Regionen mit gleicher Faserausrichtung vorgesehen sind, um die Beanspruchung in Faserrichtung immer konstant zu halten. Dies führt auch zu einer Vermeidung von Formabweichungen durch die faserrichtungsgerechte Belastung. Mittels der Segmentierung des Faltenhalters ist eine dynamische Druckregelung zwischen verschiedenen Segmenten auf Grundlage des unter dem Segment erwarteten Materialverhaltens erzielbar. Die Art der Faltenbildung ändert sich dynamisch zwischen den Segmenten entsprechend der Druckgradienten mit Wirkung auf das umzuformende Fasermaterial. Mit Hilfe der vorgeschlagenen Segmentierung des Faltenhalters sollen vor allem komplexe Bauteile mit einer besonders geformten Kavität realisierbar werden.

Aufgrund der Segmentierung kann die Auslegung des Kraftbedarfs genau auf die jeweiligen Bedürfnisse der Faserausrichtung im jeweiligen Fall angepasst werden. Damit wird vermieden, die Antriebe bzw. einen einzelnen Antrieb eines Faltenhalters ohne Segmentierung übermäßig stark auslegen zu müssen.

Um die Anzahl einzelner Antriebe zu reduzieren, können einzelne Segmente, die für unterschiedliche Bereiche, jedoch mit gleicher Faserausrichtung, vorgesehen sind, mechanisch starr über Segmentbrücken miteinander verbunden sein. Die Segmentbrücken werden bevorzugt außerhalb geführt.

Ein Einsatz von elektrischen Lineardirektantrieben zur dezentralen Drucksteuerung je nach Faserausrichtung erfolgt mit der geforderten hohen Dynamik. Hierzu werden die elektrischen Lineardirektantriebe bevorzugt ausgeführt als mindestens einphasige Moving-Magnet-Antriebe, mindestens einphasige Moving-Coil-Antriebe oder mindestens einphasige Moving-Iron-Antriebe. Dabei bezeichnet ein Moving-Magnet-Antrieb einen Antrieb mit mindestens einem bewegten Dauermagneten (Magnetläufer), ein Moving-Coil-Antrieb einen Antrieb mit mindestens einer bewegten Wicklung (Spulenläufer, Tauchspulantrieb) und ein Moving-Iron-Antrieb einen Antrieb mit mindestens einem bewegten weichmagnetischen Flussleitstück (Eisenläufer, Anker).

Die einzeln angesteuerten und bewegten Segmente können außerdem entsprechend der Faserrichtung unterschiedliche Oberflächeneigenschaften (z.B. Beschichtung, Texturen, etc.) aufweisen. Damit kann die Oberfläche an die Anforderungen des jeweils eingesetzten Materials angepasst werden, beispielsweise hinsichtlich der erwünschten Reibung.

Der segmentierte Faltenhalter weist in der bevorzugten Ausgestaltung einen solchen Aufbau auf, dass die Regelung des Drucks auf das Fasermaterial im Rahmen einer Zustellbewegung durch mindestens einen Moving-Magnet-Antrieb, mindestens einen Moving-Coil-Antrieb oder mindestens einen Moving-Iron-Antrieb realisiert wird. Gleiches gilt für die Zustellung des Materials in die Umformzone zwischen zwei Umformungen. Hier können sich größere Faltenhalterhübe erforderlich machen in Abhängigkeit von der Geometrie des Umformteils. Sofern keine größeren Hübe als 20 mm erforderlich werden, können einphasige Direktantriebe zum Einsatz kommen. Das genaue Hubmaß ist von der konkreten Konstruktion abhängig, unter bestimmten Umständen sind auch 25 oder sogar 30mm Hub sinnvoll mit einphasigen Direktantrieben realisierbar.

Bei größeren Hüben sind mehrphasige Direktantriebe oder eine serielle Anordnung von einem langsamen Zustellantrieb (z. B. Spindel) und schnell regelbarem Direktantrieb vorgesehen. Der Antrieb kann alternativ auch indirekt über einen mittels Hebeltrieb umgelenkten Antrieb erfolgen.

Einen besonders großen Hub erfordert eine Wartungs- und Montagebewegung des gesamten Faltenhalters. Diese wird bei einer bevorzugten Ausgestaltung durch eine Kniehebelkonstruktion realisiert. Deren Antrieb kann sowohl elektro-mechanisch als auch elektro-pneumatisch (pneumatischer Antrieb) ausgeführt sein.

Die Segmentierung entfaltet besondere Vorteile bei der Einstellung eines definierten Druckverlaufes in der Kontaktfläche zwischen Faltenhalter und Zuschnitt des Formteils. Um das auf herkömmliche Weise zu realisieren sind entweder zahlreiche Übertragungselemente und ein konstruktiver Aufbau mit einer stark zerklüfteten Struktur erforderlich. Dadurch werden Eingriffe, z. B. für Umrüstung oder Wartung, unmöglich, zumindest aber uneffektiv. Letztlich führt dies auch fertigungstechnisch und wegen der zahlreichen Komponenten zu hohen Kosten.

Bei der vorliegenden Erfindung hingegen wirkt die Flexibilität der Ansteuerung aktiver Elemente, gegebenenfalls auch auf eine elastische oder teilelastische Faltenhalterplatte, nicht störend in der Maschinenstruktur und sind nicht sichtbar. Es kann darüber hinaus auch ein Flächendruckmuster je nach Form- und Formatänderung vorgegeben werden, ohne die Maschinenstruktur komplett ändern zu müssen. Diese Eigenschaften sind ideal für eine Maschinenplattform.

Weitere Vorteile ergeben sich, wenn der Stempelantrieb in der Weise ansteuerbar ist, dass ein schwingungsüberlagertes Kompressionsziehen ausführbar ist. Hierdurch wird das Einformen des Fasermaterials in die Matrize unterstützt.

Weitere Vorteile resultieren aus einer Entformungseinrichtung, die als Schneideinrichtung ausgeführt und mit einer Abstreifkante kombiniert ist. Der Stempelantrieb ist in eine Vorwärtsbewegung und eine Rückwärtsbewegung steuerbar, so dass der Stempel nach dem Einformvorgang dosiert zurückgezogen wird.

Eine alternative Lösung zur Entformung des aus dem Fasermaterial gebildeten Formteil, das in der Matrize oder an dem Stempel haftet, ist eine Entformungseinrichtung, die Mediendruck auf das Formteil ausüben kann. Der Mediendruck muss über den Stempel in den Bereich zwischen Stempelboden und Formteil zugeführt werden. Eine weitere Lösung besteht darin, ein Vakuum auf das Formteil wirken zu lassen, um es vom Stempel abzuziehen. Alternativ hierzu kann ein Auswerfer vorgesehen werden, der das Formteil aus der Ziehmatrize auswirft.

Eine besonders vorteilhafte Lösung sieht vor, dass der Mediendruck nicht zugeführt, sondern im Stempel selbst erzeugt wird. Dies erfolgt durch einen Stempelstößel, der in einem beidseitig offenen Luftkanal im Inneren des Stempels längsbeweglich antreibbar ist. Der Mediendruck, hier die komprimierte Luft, kann aus einer Luftaustrittsöffnung an einem Boden des Stempels abgegeben werden. Der Antrieb des Stempelstößels erfolgt bevorzugt durch einen Linearantrieb, beispielsweise durch einen elektrischen Linearantrieb. Ein solcher Linearantrieb ist so ausgeführt, dass sich der Stempelstößel in dem Luftkanal, insbesondere durch den vorgesehenen Antrieb, auf- und ab bewegen lässt. Der Stempelstößel ist gegen die Wandung des Luftkanals abgedichtet, so dass die vor dem Stempelstößel komprimierte Luft den Luftkanal nur über die Luftaustrittsöffnung verlassen kann.

Eine Alternative hierzu sieht einen angetriebenen Matrizenstößel vor. Das Vakuum wird durch einen Matrizenstößel, der in der Ziehmatrize längsbeweglich antreibbar ist, hervorgerufen. Stattdessen ist auch möglich, dass der Matrizenstößel als Auswerfer ansteuerbar ist. Der Antrieb des Matrizenstößels ist ähnlich aufgebaut wie der des Stempelstößels. Ein Auswerferaktorelement ist ansteuerbar und steht in Wechselwirkung mit dem Matrizenstößel, insbesondere einem dort vorgesehene zweiten Aktorelement, beispielsweise einem Permanentmagneten, wenn das Auswerferaktorelement als eine oder mehrere Wicklungen ausgeführt ist.

Es hat sich weiterhin als vorteilhaft erwiesen, wenn zumindest der Kopf des Stempels und die Ziehmatrize vollständig vom Gestell thermisch isoliert sind. Dann kann auch eine Beheizung des Stempels vorgenommen werden, um z. B. das umgeformte Material zu trocknen und damit in der neu erlangten Form zu fixieren. Vor allem aber ist die Isolierung geeignet, um ein unerwünschtes und unkontrolliertes Aufheizen und die damit verbundenen unerwünschten Wirkungen, vor allem die thermische Längenänderung, zu minimieren. Auch das Fremdaufheizen der Direktantriebe, beispielsweise über den Faltenhalter, muss verhindert werden. Der Faltenhalter wird bei jedem Zyklus in gewissem Umfang erwärmt und heizt sich auch soweit auf, dass Temperaturen erreicht werden können, die problematisch sind hinsichtlich der Arbeitssicherheit.

Das Ziel der erfindungsgemäßen Vorrichtung ist es, die Baugröße der Umformeinheit als Kernelement einer kontinuierlichen Maschine derart zu minimieren, um das Mitführen mehrfach ausgeführter Umformeinheiten auf einem Rundläufer möglich wird.

Zudem ist für das Einlegen und Zentrieren des Zuschnittes beim Eingriff zweier Rundläufer ineinander entsprechende räumliche Freiheit erforderlich, die durch die neue Faltenhalterlösung gewährleistet wird. Die Einheit muss trotz ihrer reduzierten Größe derart zug-, druck- und verwindungssteif sein, dass die geforderten Genauigkeiten auch bei maximalen Prozesskräften, die bei der Kompression von Karton beträchtlich sein können, innerhalb der Umformeinheit gewährleistet werden. Es wird ein modularer Austausch möglich und die Belastung des Rundläufers minimiert.

Die erfindungsgemäße Vorrichtung weist im Fall eines nicht segmentierten Faltenhalters nur noch einen Antrieb für den Faltenhalter auf, während nach dem Stand der Technik zwei synchron laufende Antriebe vorgesehen waren, die einen unbedingt erforderlichen gleichmäßigen Andruck des Faltenhalters auf den Zuschnitt sichern sollten. Allerdings werden Verspannungen aufgrund möglicher Asynchronitäten der zwei Antriebe eingetragen, die beim Einsatz elektrischer Antriebe typisch sind, denn durch kleine Positionsunterschiede während der Bewegungsvorgänge entsteht immer eine Abweichung. Schon die geringste Abweichung kann zu hohen Beanspruchungen der Mechanik führen, die dann bei Verspannen des Faltenhalters zum Verlust der Parallelität und damit der gleichmäßigen Kraftverteilung führen, mindestens aber zu erhöhter Lagerbelastung und damit zu erhöhtem Verschleiß.

Von besonders großem Einfluss auf die Platzersparnis und die verbesserter Stabilität ist der Stempel, der bei der bevorzugten Ausgestaltung in Form einer integrierten Führung zusammen mit dem Faltenhalter zentrisch stabilisiert wird und keinen gesonderten Führungsschlitten benötigt, wie es bei bekannten Lösungen der Fall ist. Der Stempel kann direkt im inneren Teil der Führungsbuchse beispielsweise durch ein Wälz- oder Gleitlager oder nur durch die Führungsbuchse selbst geführt werden. Dafür ist es vorteilhaft, wenn sie z. B. aus Messing gestaltet wird. Durch die erfindungsgemäße Lösung wird der Stempel reibungsarm abgestützt.

Die Abstützung kann dabei auf den ersten Teil des Bewegungsverlaufes des Stempels beschränkt sein. Daraus resultieren eine kurze zylindrische Führungsfläche und in der Folge eine niedrige Bauhöhe der gesamten Einheit. Wenn der Stempel bei seiner Bewegung die Führung bzw. die Stützungsfläche verlässt, muss jedoch dafür gesorgt werden, dass er auf dem Rückhub wieder in die Führungsbuchse eingeführt wird. Alternativ ist der Stempel so lang ausgeführt, dass die Führung bzw. Abstützung durchgängig über den gesamten Stempelhub aufrechterhalten bleibt, was beispielsweise durch eine entsprechend längere Gestaltung des Stempels möglich wird. In diesem Fall baut die gesamte Einheit etwas höher auf.

Die gesamte Umformeinheit ist bevorzugt modular ausgebildet und kann separat von den anderen Einheiten vom Rundläufer demontiert und ausgetauscht werden.

Weitere Einzelheiten, Merkmale und Vorteile der Erfindung ergeben sich aus der nachfolgenden Beschreibung von Ausführungsbeispielen mit Bezugnahme auf die zugehörigen Zeichnungen. Es zeigen:
Fig. 1: eine schematische teilgeschnittene Darstellung einer Ausführungsform einer erfindungsgemäßen Kompressionszieheinheit;
Fig. 2: eine schematische teilgeschnittene Darstellung einer weiteren Ausführungsform einer erfindungsgemäßen Kompressionszieheinheit;
Fig. 3: eine schematische geschnittene Darstellung eines Stempels einer Ausführungsform einer erfindungsgemäßen Kompressionszieheinheit;
Fig. 4: eine schematische geschnittene Darstellung einer Ziehmatrize einer Ausführungsform einer erfindungsgemäßen Kompressionszieheinheit;
Fig. 5: eine schematische geschnittene Darstellung einer weiteren Ausführungsform einer erfindungsgemäßen Kompressionszieheinheit; und
Fig. 6: eine schematische Draufsicht eines Faltenhalters einer weiteren Ausführungsform einer erfindungsgemäßen Kompressionszieheinheit.

Fig. 1 zeigt eine schematische geschnittene Darstellung, abgesehen vom Stempel, einer Ausführungsform einer erfindungsgemäßen Kompressionszieheinheit 100, bei der Stempelantrieb 110 und Faltenhalterantrieb 112 koaxial angeordnet sind, wobei der Faltenhalterantrieb 112 einen hohlen, insbesondere hohlzylindrischen Faltenhalterläufer 112b aufweist, in dessen Innerem der Stempelantrieb 110 mit seinem Stempelläufer 110b Platz findet. Dabei ist der Faltenhalterläufer 112b des Faltenhalterantriebs 112 einstückig verbunden mit der Stempelführungsbuchse 106 des Stempels 121 und bildet zugleich den Stempelstator 110a des Stempelantriebs 110. Dasselbe Bauelement dient gleichzeitig als Faltenhalterführungszylinder 124 des Faltenhalters 123 und ist daher mit diesem stirnseitig verbunden. Der Stempelläufer 110b des Stempelantriebs 110 stellt gleichzeitig den Führungszylinder 126 des Stempels 121 dar. Führungszylinder 126 und Stempel 121 sind beide stirnseitig miteinander verbunden.

Zum Stempelantrieb 110 weist der Stempelstator 110a ein erstes Stempelaktorelement 116, hier ausgeführt als Wicklung, und ein zweites Stempelaktorelement 117, hier ausgeführt als Permanentmagnet, auf. Für den Faltenhalterantrieb 112 sind ebenfalls eine Wicklung als erstes Faltenhalteraktorelement 118 und ein Permanentmagnet als zweites Faltenhalteraktorelement 119 vorgesehen. Zwischen dem jeweils ersten und dem jeweils zweiten Aktorelement entfaltet sich die gewünschte, steuerbare Kraftwirkung der Antriebe.

Für den Kompressionsziehvorgang muss der Faltenhalterantrieb 112 dann eine Kraft aufbringen, die der Summe aus der Ziehkraft des Stempels 121 gegen die Ziehmatrize 122 und der Andruckkraft des Faltenhalters 123 gegen die Grundplatte 109 entspricht. Hierzu ist eine elektronisch gekoppelte Steuerung beider Antriebe, des Stempelantriebs 110 und des Faltenhalterantriebs 112, erforderlich. Diese Anordnung bietet einen besonders geringen Bauraum, vor allem auch eine geringe Bauhöhe.

Für einen Kompressionsziehvorgang wird ein Zuschnitt flächigen Fasermaterials in den Spalt zwischen der Grundplatte 109 und dem Faltenhalter 123 eingelegt, wozu der Stempel 121 so weit nach oben gefahren sein muss, dass dieser Spalt frei zugänglich ist. Danach wird der Faltenhalter 123 durch den Faltenhalterantrieb 112 in der Weise bewegt, dass der Faltenhalter 123 gegen die Grundplatte 109 drückt und eine definierte Klemmkraft auf den Zuschnitt ausübt. Danach wird der Stempelantrieb 110 aktiviert und fährt in Richtung Ziehmatrize 122, wobei er den Zuschnitt, der durch die Andruckkraft des Faltenhalters 123 unter Spannung gesetzt ist, unter Kompression in den Ziehspalt zwischen Stempel 121 und Ziehmatrize 122 hineinzieht. Dabei ist es erforderlich, die Klemmkraft des Faltenhalters 123 ständig nachzuregeln, da die durch den Faltenhalterantrieb 112 aufzubringende Kraft der Summe aus der Klemmkraft des Faltenhalters 123 und der Ziehkraft des Stempels 121 entspricht. Das ist dadurch begründet, dass nur der Faltenhalterantrieb 112 Kräfte unmittelbar in das Gestell 108 ableiten kann, während der Stempelantrieb 110 die Kräfte nur mittelbar über den Faltenhalterantrieb 112 ableiten kann. Das erfordert eine geeignete Steuerung sowie ein geeignetes Antriebskonzept, insbesondere geeignet hierfür ist ein Linearmotor. Es sind aber auch andere Antriebe, insbesondere solche mit einer mechanischen Verriegelung, geeignet. Hierfür kommen Spindelantriebe, Zahnstangen oder Ähnliches in Betracht.

Die koaxiale Ausführung der erfindungsgemäßen Vorrichtung zum Kompressionsziehen ist erkennbar durch die übereinanderliegenden Achsen, die Stempelsymmetrieachse 130 und die Faltenhaltersymmetrieachse 132.

Fig. 2 zeigt eine schematische und, abgesehen vom Stempel, geschnittene Darstellung einer weiteren Ausführungsform einer erfindungsgemäßen Kompressionszieheinheit 200 mit einer weiteren koaxialen Antriebslösung. Diese sieht vor, dass der Stempelantrieb 210 mit dem Stempelstator 210a und der Faltenhalterantrieb 212 mit dem Faltenhalterstator 212a jeweils mit dem Gestell 208 fest verbunden sind, so dass die Kräfte, die beim Klemmen im Faltenhalter 223 und beim Kompressionsziehen eines Zuschnitts auftreten, unmittelbar (bzw. über eine feste Verbindung zwischen Stempelstator 210a und Faltenhalterstator 212a), vor allem aber ohne bewegliche Teile im Kraftpfad, über das Gestell 208 ableitbar sind.

Der Faltenhalter 223 ist mit dem Führungszylinder 224 verbunden, der zugleich als Läufer 212b des Faltenhalterantriebs 212 dient. Der Führungszylinder 224 ist hohlzylindrisch ausgeführt, damit in seinem Inneren der Stempel 221 bzw. dessen Stempelführungszylinder 226 längsbeweglich lagerbar ist. Der Faltenhalterstator 212a des Faltenhalterantriebs 212 ist unmittelbar mit dem Gestell 208 oder, wie hier dargestellt, mit der Faltenhalterführungsbuchse 204 stirnseitig fest verbunden.

Der Stempelantrieb 210 umfasst den Stempelstator 210a, der zugleich die Führungsbuchse 204 umfasst und unmittelbar mit dem Gestell 208 verbunden ist. Der Stempelläufer 210b bildet zugleich den Stempelführungszylinder 226 des Stempels 221. Der Ablauf des Kompressionsziehvorgangs, wenn der Stempel 221 in die Ziehmatrize 222 eintaucht, und die Funktion der Antriebe entsprechen dem zu Fig. 1 beschriebenen.

Für den Stempelantrieb 210 wirken ein erstes Stempelaktorelement 216, ausgeführt als eine Wicklung, und ein zweites Stempelaktorelement 217, ausgeführt als ein Permanentmagnet, zusammen. Entsprechendes gilt für den Faltenhalterantrieb 212 mit einem ersten Faltenhalteraktorelement 218, ausgeführt als eine Wicklung, und einem zweiten Faltenhalteraktorelement 219.

Dieses Ausführungsbeispiel vereinfacht die Kraftregelung, da jeder der beiden Antriebe 110, 112 gesondert und unbeeinflusst vom jeweils anderen regelbar ist. Dabei muss aber eine größere Bauhöhe in Kauf genommen werden. Die Stempelsymmetrieachse 230 und die Faltenhaltersymmetrieachse 232 liegen übereinander, weil die erfindungsgemäße Vorrichtung zum Kompressionsziehen auch im Ausführungsbeispiel gemäß Fig. 2 koaxial aufgebaut ist.

Bei diesen Lösungen, wie sie die zuvor beschriebenen Ausführungsbeispiele verkörpern, genügt eine einzelne Führung mit geringen Anforderungen an die Stabilität, da keine exzentrische Kraftwirkung auf den Faltenhalter ausgeglichen werden muss.

Fig. 3 zeigt eine schematische geschnittene Darstellung eines Stempels 121, 221 einer Ausführungsform einer erfindungsgemäßen Kompressionszieheinheit 100, 200. Der Stempel 121, 221 weist in seinem Inneren einen zylindrischen Luftkanal 304 auf, der mit einem Stempelstößel 310 ausgestattet ist. Der Stempelstößel 310 wirkt mit dem Luftkanal 304 so zusammen, dass in dem Spalt zwischen der Wandung des Luftkanals 304 und dem Stempelstößel 310 keine Luft vorbeiströmen kann. Zwangsläufig baut sich vor dem Stempelstößel 310 ein Luftdruck auf, wenn dieser sich längs im Luftkanal 304 bewegt.

Dieser Effekt wird genutzt, um mit dem an einer Luftaustrittsöffnung 306 anstehenden Luftdruck ein Formteil vom Stempel 121, 221 abzudrücken. Hierzu muss die Bewegung des Stempelstößels 310 steuerbar sein. Der Antrieb des Stempelstößels 310 erfolgt durch ein Verdichteraktorelement 216, beispielsweise eine Wicklung, das mit einem korrespondierenden Aktorelement (nicht dargestellt) im Stempelstößel 310 zusammenwirkt und die Bewegung hervorruft.

Fig. 4 zeigt eine schematische geschnittene Darstellung einer Ziehmatrize 122, 222 einer Ausführungsform einer erfindungsgemäßen Kompressionszieheinheit 100, 200. In der Ausnehmung der Ziehmatrize 122, 222 ist ein Matrizenstößel 410 längsbeweglich angeordnet und antreibbar durch das Auswerferaktorelement 416. Diese wirkt zusammen mit einem weiteren Aktorelement im Matrizenstößel 410, so dass es zu einer steuerbaren Bewegung des Matrizenstößels 410 kommt. Diese kann genutzt werden, um entweder ein Vakuum in der Ausnehmung der Ziehmatrize 122, 222 zu erzeugen und hierdurch das Formteil vom Stempel abzuziehen oder der Matrizenstößel 410 dient als mechanischer Auswerfer und stößt das in der Ausnehmung der Ziehmatrize 122, 222 klemmende Formteil aus.

Fig. 5 zeigt eine schematische geschnittene Darstellung einer weiteren Ausführungsform einer erfindungsgemäßen Kompressionszieheinheit 500. Sowohl der Stempel 521 als auch der Faltenhalter 523 mit ihren Symmetrieachsen 530, 532 werden gegenüber dem Gestell 508 angetrieben. Hierzu dienen der Stempelantrieb 510 und der Faltenhalterantrieb 512. Der Stempel 521 ist in ausgelenkt Darstellung gezeigt und senkt sich in die Ziehmatrizen 522 hinein. Dabei wird ein Formteil 505 gebildet.

Dessen Zuschnitt wird durch den Faltenhalter 523 geklemmt. Dieser weist eine besondere Ausführung auf, denn neben dem mittels des Faltenhalterantrieb 512 angetriebenen Faltenhalter 523 stehen Faltenhaltersegmente 524 in unmittelbarem Kontakt mit dem Zuschnitt des Formteils 505. Jedes einzelne Faltenhaltersegment 524 ist gegenüber dem Faltenhalter 523 antreibbar, wozu die Faltenhaltersegmentantriebe 513 dienen. Dadurch lässt sich die Klemmung des Zuschnitts besonders gut variieren und den örtlichen Anforderungen ebenso gut anpassen, wie eine Veränderung der Klemmkraft über den Verlauf des Umformvorgangs möglich wird.

Fig. 6 zeigt eine schematische Darstellung von oben eines Faltenhalters 523 einer weiteren Ausführungsform einer erfindungsgemäßen Kompressionszieheinheit. Hinter dem Faltenhalters 523 verdeckt sind die Faltenhaltersegmente 524 dargestellt. Jedes Faltenhaltersegment 524 verfügt über zwei Faltenhaltersegmentantriebe 513, die eine gleichmäßige Bewegung und Krafteinwirkung jedes Faltenhaltersegment 524 ermöglichen. Die bevorzugte Kombination von Faltenhalter 523 und Faltenhaltersegmenten 524 ermöglicht eine hohe Dynamik bei ausreichendem Hub der gesamten Anordnung.

### Bezugszeichenliste

- 100, 200: Kompressionszieheinheit
- 121, 221: Stempel
- 122, 222, 522: Ziehmatrize
- 123, 223, 523: Faltenhalter
- 104, 204: Faltenhalterführungsbuchse
- 106, 206: Stempelführungsbuchse
- 108, 208, 508: Gestell
- 109, 209, 509: Grundplatte
- 110, 210, 510: Stempelantrieb
- 110a, 210a: Stempelstator
- 110b, 210b: Stempelläufer
- 112, 212, 512: Faltenhalterantrieb
- 112a, 212a: Faltenhalterstator
- 112b, 212b: Faltenhalterläufer
- 116, 216: erstes Stempelaktorelement / Wicklung
- 117, 217: zweites Stempelaktorelement / Permanentmagnet
- 118, 218: erstes Faltenhalteraktorelement / Wicklung
- 119, 219: zweites Faltenhalteraktorelement / Permanentmagnet
- 124, 224: Faltenhalterführungszylinder
- 126, 226: Stempelführungszylinder
- 130, 230: Stempelsymmetrieachse
- 132, 232: Faltenhaltersymmetrieachse
- 304: Luftkanal
- 306: Luftaustrittsöffnung
- 310: Stempelstößel
- 316: Verdichteraktorelement
- 410: Matrizenstößel
- 416: Auswerferaktorelement
- 505: Formteil
- 513: Faltenhaltersegmentantrieb
- 524: Faltenhaltersegment

## Patentansprüche

1. Vorrichtung zum Kompressionsziehen von flächigem Fasermaterial, umfassend einen Stempel (121, 221, 521), ausgeführt zum Zusammenwirken mit einer Ziehmatrize (122, 222, 522) bei einem Umformvorgang, und einen Faltenhalter (123, 223, 523), wobei der Stempel (121, 221, 521) mit einem Freiheitsgrad für eine Bewegung in oder parallel zu einer Stempelsymmetrieachse (130, 230, 530) längsbeweglich geführt ist, wobei der Faltenhalter (123, 223, 523) einen Faltenhalterführungszylinder (124, 224) aufweist, ausgeführt zum Zusammenwirken mit einer Faltenhalterführungsbuchse (104, 204) in der Weise, dass der Faltenhalter (123, 223, 523) mit einem Freiheitsgrad für eine Bewegung in oder parallel zu einer Faltenhaltersymmetrieachse (132, 232, 532) längsbeweglich geführt ist, wobei die Bewegung relativ zu einem Gestell (108, 208, 508) vorgesehen ist, wobei die Stempelsymmetrieachse (130, 230, 530) und die Faltenhaltersymmetrieachse (132, 232, 532) dieselbe Lage aufweisen, wobei der Stempel (121, 221, 521) einen Stempelführungszylinder (126, 226) aufweist, ausgeführt zum Zusammenwirken mit einer Stempelführungsbuchse (106, 206) in der Weise, dass der Stempel (121, 221, 521) mit einem Freiheitsgrad für eine Bewegung parallel zu der Stempelsymmetrieachse (130, 230, 530) längsbeweglich geführt und angetrieben ist, wobei die Stempelführungsbuchse (106, 206) einstückig mit einem ersten Stempelaktorelement (116, 216) verbunden ist und mit diesem zusammen einen Stempelstator (110a, 210a) ausbildet, wobei der Stempelführungszylinder (126, 226) mit einem zweiten Stempelaktorelement (117, 217) einstückig verbunden ist und mit diesem zusammen einen Stempelläufer (110b, 210b) ausbildet, wobei der Stempelstator (110a, 210a) und der Stempelläufer (110b, 210b) zum Zusammenwirken als Stempelantrieb (110, 210, 510) vorgesehen sind, wobei der Faltenhalterführungszylinder (124) zugleich die Stempelführungsbuchse (106) bildet, **dadurch gekennzeichnet, dass** zumindest die Faltenhalterführungsbuchse (104, 204) bewegungsfest mit dem Gestell (108, 208, 508) verbunden ist, wobei die Faltenhalterführungsbuchse (104, 204) mit wenigstens einem ersten Faltenhalteraktorelement (118, 218) einstückig verbunden ist und mit diesem zusammen einen Faltenhalterstator (112a, 212a) ausbildet, wobei der Faltenhalterführungszylinder (124, 224) mit wenigstens einem zweiten Faltenhalteraktorelement (119, 219) einstückig verbunden ist und mit diesem zusammen einen Faltenhalterläufer (112b, 212b) ausbildet, wobei der Faltenhalterstator (112a, 212a) und der Faltenhalterläufer (112b, 212b) zum Zusammenwirken als Faltenhalterantrieb (112, 212, 512) vorgesehen sind, wobei der Faltenhalterstator (112a, 212a), der Faltenhalterläufer (112b, 212b), der Stempelstator (110a, 210a) und der Stempelläufer (110b, 210b) dieselbe Symmetrieachse aufweisen, wobei entweder nach einer ersten Ausführungsform der Faltenhalterstator (112a) bewegungsfest mit dem Gestell (108) verbunden ist, der Stempelstator (110a) einstückig mit dem Faltenhalterläufer (112b) verbunden ist und der Faltenhalterläufer (112b) zugleich die Stempelführungsbuchse (106) bildet, in der der Stempelläufer (110b) längsbeweglich gelagert ist oder nach einer zweiten Ausführungsform der Stempelstator (210a) und der Faltenhalterstator (212a) bewegungsfest mit dem Gestell (208, 508) verbunden sind.

2. Vorrichtung nach Anspruch 1, wobei der Stempelstator (210a) und der Faltenhalterstator (212a) in axialer Richtung hintereinander angeordnet sind oder wobei der Stempelstator (210a) und der Faltenhalterstator (212a) in derselben Ebene angeordnet sind und die Ankopplung des Stempelstators (210a) an das Gestell (208, 508) über die Faltenhalterführungsbuchse (204) erfolgt, indem wenigstens ein Ankoppelelement zwischen Stempelstator (210a) und Faltenhalterführungsbuchse (204) durch wenigstens eine Ausnehmung im Faltenhalterläufer (212b) hindurchgeführt ist, wobei die Ausnehmung in axialer Richtung zumindest so lang ausgeführt ist, dass ein ungehinderter Hub des Faltenhalters (223, 523) ermöglicht wird.

3. Vorrichtung nach einem der Ansprüche 1 oder 2, wobei der Stempel (121, 221, 521) während des gesamten Bewegungsverlaufes oder nur auf einem ersten Teil seines Bewegungsverlaufes und vor dem Eintauchen in die Ziehmatrize (122, 222, 522) in der Stempelführungsbuchse (106, 206) geführt wird.

4. Vorrichtung nach einem der vorherigen Ansprüche, wobei der Stempelantrieb (110, 210, 510) und/oder der Faltenhalterantrieb (112, 212, 512) als ein elektrischer Linearantrieb ausgeführt sind.

5. Vorrichtung nach Anspruch 4, wobei das erste Faltenhalteraktorelement (118, 218) als wenigstens eine Wicklung und das zweite Faltenhalteraktorelement (119, 219) als wenigstens ein Permanentmagnet ausgeführt ist oder umgekehrt.

6. Vorrichtung nach Anspruch 4 oder 5, wobei der elektrische Linearantrieb im engen Bauraum zwischen Faltenhalterführungsbuchse (204) und Faltenhalterführungszylinder (124) hochenergetische Seltenerdmagnete umfasst.

7. Vorrichtung nach Anspruch 6, wobei als hochenergetische Seltenerdmagnete gesinterte Neodyn-Eisen-Bor-Magnete mit der höchstmöglichen Energiedichte oder bei höheren Temperaturen nutzbare, gesinterte Samarium-Kobalt-Magnete vorgesehen sind.

8. Vorrichtung nach einem der Ansprüche 4 bis 7, wobei die Führung zwischen dem Faltenhalterführungszylinder (124, 224) und der Faltenhalterführungsbuchse (104, 204) und/ oder zwischen dem Stempelführungszylinder (126, 226) und der Stempelführungsbuchse (106, 206) als Wälzführungen oder als aerostatische Führungen oder als Federführungen ausgeführt sind.

9. Vorrichtung nach Anspruch 8, wobei eine direkt in den Magnetkreis von Stempelstator (110a, 210a) und Stempelläufer (110b, 210b) und/ oder den Magnetkreis von Faltenhalterstator (112a, 212a) und Faltenhalterläufer (112b, 212b) integrierte Wälzführung vorgesehen ist.

10. Vorrichtung nach einem Anspruch 4 bis 9, wobei der elektrische Linearantrieb eine Ansteuereinrichtung umfasst, die eine positionssteuernde oder positionssteuerbare, kraftregelnde oder kraftregelbare oder kraftsteuernde oder kraftsteuerbare Ansteuerung ermöglicht.

11. Vorrichtung nach einem der Ansprüche 1 bis 10, wobei der Faltenhalter (123, 223, 523) als ein segmentierter Faltenhalter ausgeführt ist, umfassend Faltenhaltersegmente (524), die an der einem Zuschnitt eines Formteils (505) zugewandten Fläche Faltenhalters (523) angeordnet und zum Kontakt mit dem Zuschnitt vorgesehen sind, wobei der der Faltenhalter (123, 223, 523) weiterhin in der Weise ausgeführt ist, dass er segmentweise, örtlich aufgelöste kraftregelbare oder kraftsteuerbare, über den Verlauf des Kompressionsziehvorgangs veränderbare, zeitaufgelöste Faltenhalterkräfte ausübt, wozu der segmentierte Faltenhalter mehrere, zumindest gruppenweise unabhängig ansteuerbare Faltenhalterantriebe (112, 212) aufweist, die Faltenhaltersegmentantriebe (523) bilden.

12. Vorrichtung nach einem der Ansprüche 1 bis 11, wobei der der Stempelantrieb (110, 210, 510) in der Weise ansteuerbar ist, dass ein schwingungsüberlagertes Kompressionsziehen ausführbar ist.

13. Vorrichtung nach einem der Ansprüche 1 bis 12, wobei eine Entformungseinrichtung als Schneideinrichtung kombiniert mit einer Abstreifkante vorgesehen ist und der Stempelantrieb (110, 210, 510) in eine Arbeit verrichtende Vorwärtsbewegung und eine Arbeit verrichtende Rückwärtsbewegung steuerbar ist.

14. Vorrichtung nach einem der Ansprüche 1 bis 13, wobei die Entformungseinrichtung zur Ausübung von Mediendruck oder Vakuum auf das Formteil oder als Auswerfer aus der Ziehmatrize (122, 222) ausgeführt ist.

15. Vorrichtung nach Anspruch 14, wobei der Mediendruck durch einen Stempelstößel (310), der in einem Luftkanal (304) im Inneren des Stempels (121, 221, 521) längsbeweglich antreibbar ist, hervorrufbar ist und aus einer Luftaustrittsöffnung (306) an einem Boden des Stempels (121, 221, 521) abgegeben werden kann; wobei das Vakuum durch einen Matrizenstößel (410), der in der Ziehmatrize (122, 222, 522) längsbeweglich antreibbar ist, hervorrufbar ist; und/ oder wobei der Matrizenstößel (410) als Auswerfer ansteuerbar ist.

## Claims

1. An apparatus for compression drawing of flat fibrous material, comprising a punch (121, 221, 521) configured to cooperate with a drawing die (122, 222, 522) in a forming operation, and a blank holder (123, 223, 523), the punch (121, 221, 521) being guided for longitudinal movement with one degree of freedom for movement in or parallel to a punch symmetry axis (130, 230, 530), the blank holder (123, 223, 523) including a blank holder guide cylinder (124, 224) configured to cooperate with a blank holder guide bushing (104, 204) such that the blank holder (123, 223, 523) is guided for longitudinal movement with one degree of freedom for movement in or parallel to a blank holder symmetry axis (132, 232, 532), said movement being provided relative to a frame (108, 208, 508), the punch symmetry axis (130, 230, 530) and the blank holder symmetry axis (132, 232, 532) having the same orientation, the punch (121, 221, 521) comprising a punch guide cylinder (126, 226) configured to cooperate with a punch guide bushing (106, 206) in such a manner that the punch (121, 221, 521) is guided and driven longitudinally movable with one degree of freedom for movement parallel to the punch symmetry axis (130, 230, 530), the punch guide bushing (106, 206) being integral with a first punch actuator element (116, 216) and together with the latter forming a punch stator (110a, 210a), the punch guide cylinder (126, 226) being integral with a second punch actuator element (117, 217) and together with the latter forming a punch slide (110b, 210b), the punch stator (110a, 210a) and the punch slide (110b, 210b) being provided to cooperate as a punch drive (110, 210, 510), the blank holder guide cylinder (124) at the same time forming the punch guide bushing (106), **characterized in that** at least the blank holder guide bushing (104, 204) is immovably connected to the frame (108, 208, 508), the blank holder guide bushing (104, 204) being integral with at least one first blank holder actuator element (118, 218) and together with the latter forming a blank holder stator (112a, 212a), the blank holder guide cylinder (124, 224) being integral with at least one second blank holder actuator element (119, 219) and together with the latter forming a blank holder slide (112b, 212b), the blank holder stator (112a, 212a) and the blank holder slide (112b, 212b) being provided to cooperate as a blank holder drive (112, 212, 512), the blank holder stator (112a, 212a), the blank holder slide (112b, 212b), the punch stator (110a, 210a) and the punch slide (110b, 210b) having the same symmetry axis, wherein either, according to a first embodiment, the blank holder stator (112a) is immovably connected to the frame (108), the punch stator (110a) is integral with the blank holder slide (112b) and the blank holder slide (112b) at the same time forms the punch guide bushing (106) in which the punch slide (110b) is supported for longitudinal movement, or, according to a second embodiment, the punch stator (210a) and the blank holder stator (212a) are immovably connected to the frame (208, 508).

2. The apparatus according to claim 1, wherein the punch stator (210a) and the blank holder stator (212a) are arranged one behind the other in the axial direction or wherein the punch stator (210a) and the blank holder stator (212a) are arranged within the same plane and the coupling of the punch stator (210a) to the frame (208, 508) is effected via the blank holder guide bushing (204) in that at least one coupling element between the punch stator (210a) and the blank holder guide bushing (204) is guided through at least one recess in the blank holder slide (212b), said recess being at least long enough in the axial direction to enable an unhindered stroke of the blank holder (223, 523).

3. The apparatus according to any one of claims 1 or 2, wherein the punch (121, 221, 521) is guided in the punch guide bushing (106, 206) during the entire course of movement or only during a first part of its course of movement and prior to its immersion in the drawing die (122, 222, 522).

4. The apparatus according to any one of the preceding claims, wherein the punch drive (110, 210, 510) and/or the blank holder drive (112, 212, 512) are configured as an electric linear drive.

5. The apparatus according to claim 4, wherein the first blank holder actuator element (118, 218) is configured as at least one winding and the second blank holder actuator element (119, 219) is configured as at least one permanent magnet or vice versa.

6. The apparatus according to claim 4 or 5, wherein the electric linear drive comprises high-energy rare-earth magnets in the narrow installation space between the blank holder guide bushing (204) and the blank holder guide cylinder (124).

7. The apparatus according to claim 6, wherein sintered neodymium-iron-boron magnets having the highest possible energy density or sintered samarium-cobalt magnets usable at higher temperatures are provided as high-energy rare-earth magnets.

8. The apparatus according to any one of claims 4 to 7, wherein the guides between the blank holder guide cylinder (124, 224) and the blank holder guide bushing (104, 204) and/or between the punch guide cylinder (126, 226) and the punch guide bushing (106, 206) are configured as antifriction guides or as aerostatic guides or as spring guides.

9. The apparatus according to claim 8, wherein an antifriction guide is provided which is directly integrated into the magnetic circuit of the punch stator (110a, 210a) and the punch slide (110b, 210b) and/or the magnetic circuit of the blank holder stator (112a, 212a) and the blank holder slide (112b, 212b).

10. The apparatus according to any one of claims 4 to 9, wherein the electric linear drive comprises an actuation device enabling a position-controlling or position-controllable, force-regulating or force-regulable, or force-controlling or force-controllable actuation.

11. The apparatus according to any one of claims 1 to 10, wherein the blank holder (123, 223, 523) is configured as a segmented blank holder comprising blank holder segments (524) arranged at a surface of the blank holder (523) facing towards a blank of a drawn part (505) and provided for contact with the blank, the blank holder (123, 223, 523) further being configured in such a manner that it exerts segmented, locally resolved force-regulable or force-controllable, time-resolved blank holder forces which can be varied over the course of the compression drawing operation, to which end the segmented blank holder has a plurality of blank holder drives (112, 212) which can be activated independently at least in groups and form blank holder segment drives (523).

12. The apparatus according to any one of claims 1 to 11, wherein the punch drive (110, 210, 510) is actuatable in such a manner that vibration-superimposed compression drawing can be performed.

13. The apparatus according to any one of claims 1 to 12, wherein a demolding device is provided as a cutting device combined with a stripping edge, and the punch drive (110, 210, 510) is controllable into a work-performing forward movement and a work-performing backward movement.

14. The apparatus according to any one of claims 1 to 13, wherein the demolding device is configured to apply media pressure or a vacuum on the drawn part, or as an ejector from the drawing die (122, 222).

15. The apparatus according to claim 14, wherein the media pressure can be caused by a punch plunger (310) which can be driven in a longitudinally movable manner in an air duct (304) inside the punch (121, 221, 521), and can be discharged from an air outlet opening (306) at a bottom of the punch (121, 221, 521); wherein the vacuum can be produced by a die plunger (410) which can be driven in a longitudinally movable manner in the drawing die (122, 222, 522); and/or wherein the die plunger (410) can be actuated as an ejector.

## Revendications

1. Dispositif de tirage par compression de matière fibreuse plane, comprenant un poinçon (121, 221, 521), réalisé pour la coopération avec une matrice de tirage (122, 222, 522) lors d'un processus de formage, et un serre-flan (123, 223, 523), dans lequel le poinçon (121, 221, 521) est guidé de manière mobile en longueur avec un degré de liberté pour un mouvement dans ou parallèlement à un axe de symétrie de poinçon (130, 230, 530), dans lequel le serre-flan (123, 223, 523) présente un cylindre de guidage de serre-flan (124, 224), réalisé pour la coopération avec une douille de guidage de serre-flan (104, 204) de telle sorte que le serre-flan (123, 223, 523) est guidé de manière mobile en longueur avec un degré de liberté pour un mouvement dans ou parallèlement à un axe de symétrie de serre-flan (132, 232, 532), dans lequel le mouvement est prévu par rapport à un bâti (108, 208, 508), dans lequel l'axe de symétrie de poinçon (130, 230, 530) et l'axe de symétrie de serre-flan (132, 232, 532) présentent la même position, dans lequel le poinçon (121, 221, 521) présente un cylindre de guidage de poinçon (126, 226), réalisé pour la coopération avec une douille de guidage de poinçon (106, 206) de telle sorte que le poinçon (121, 221, 521) est guidé et entraîné de manière mobile en longueur avec un degré de liberté pour un mouvement parallèlement à l'axe de symétrie de poinçon (130, 230, 530), dans lequel la douille de guidage de poinçon (106, 206) est connectée d'une pièce à un premier élément actionneur de poinçon (116, 216) et réalise avec celui-ci un stator de poinçon (110a, 210a), dans lequel le cylindre de guidage de poinçon (126, 226) est connecté d'une pièce à un second élément actionneur de poinçon (117, 217) et réalise avec celui-ci un curseur de poinçon (110b, 210b), dans lequel le stator de poinçon (110a, 210a) et le curseur de poinçon (110b, 210b) sont prévus pour la coopération en tant qu'entraînement de poinçon (110, 210, 510), dans lequel le cylindre de guidage de serre-flan (124) forme en même temps la douille de guidage de poinçon (106), **caractérisé en ce qu'**au moins la douille de guidage de serre-flan (104, 204) est connectée de manière fixe en mouvement au bâti (108, 208, 508), dans lequel la douille de guidage de serre-flan (104, 204) est connectée d'une pièce à au moins un premier élément actionneur de serre-flan (118, 218) et réalise avec celui-ci un stator de serre-flan (112a, 212a), dans lequel le cylindre de guidage de serre-flan (124, 224) est connecté d'une pièce à au moins un second élément actionneur de serre-flan (119, 219) et réalise avec celui-ci un curseur de serre-flan (112b, 212b), dans lequel le stator de serre-flan (112a, 212a) et le curseur de serre-flan (112b, 212b) sont prévus pour la coopération en tant qu'entraînement de serre-flan (112, 212, 512), dans lequel le stator de serre-flan (112a, 212a), le curseur de serre-flan (112b, 212b), le stator de poinçon (110a, 210a) et le curseur de poinçon (110b, 210b) présentent le même axe de symétrie, dans lequel soit selon un premier mode de réalisation, le stator de serre-flan (112a) est connecté de manière fixe en mouvement au bâti (108), le stator de poinçon (110a) est connecté d'une pièce au curseur de serre-flan (112b) et le curseur de serre-flan (112b) forme en même temps la douille de guidage de poinçon (106) dans laquelle le curseur de poinçon (110b) est logé de manière mobile en longueur, soit selon un second mode de réalisation, le stator de poinçon (210a) et le stator de serre-flan (212a) sont connectés de manière fixe en mouvement au bâti (208, 508).

2. Dispositif selon la revendication 1, dans lequel le stator de poinçon (210a) et le stator de serre-flan (212a) sont disposés l'un derrière l'autre dans la direction axiale ou dans lequel le stator de poinçon (210a) et le stator de serre-flan (212a) sont disposés dans le même plan et l'accouplement du stator de poinçon (210a) au bâti (208, 508) s'effectue par le biais de la douille de guidage de serre-flan (204) en ce qu'au moins un élément d'accouplement entre stator de poinçon (210a) et douille de guidage de serre-flan (204) est guidé à travers au moins un évidement dans le curseur de serre-flan (212b), dans lequel l'évidement est réalisé pour être au moins aussi long dans la direction axiale qu'une course libre du serre-flan (223, 523) est permise.

3. Dispositif selon une des revendications 1 ou 2, dans lequel le poinçon (121, 221, 521) est guidé dans la douille de guidage de poinçon (106, 206) pendant le déroulé de mouvement entier ou uniquement sur une première partie de son déroulé de mouvement et avant l'immersion dans la matrice de tirage (122, 222, 522).

4. Dispositif selon une des revendications précédentes, dans lequel l'entraînement de poinçon (110, 210, 510) et/ou l'entraînement de serre-flan (112, 212, 512) sont réalisés en tant qu'entraînement linéaire électrique.

5. Dispositif selon la revendication 4, dans lequel le premier élément actionneur de serre-flan (118, 218) est réalisé en tant qu'au moins un enroulement et le second élément actionneur de serre-flan (119, 219) est réalisé en tant qu'au moins un aimant permanent ou inversement.

6. Dispositif selon la revendication 4 ou 5, dans lequel l'entraînement linéaire électrique comprend des aimants à terres rares hautement énergétiques dans l'espace de construction étroit entre douille de guidage de serre-flan (204) et cylindre de guidage de serre-flan (124).

7. Dispositif selon la revendication 6, dans lequel des aimants de néodyme-fer-bore frittés avec la densité énergétique la plus élevée possible ou des aimants de samarium-cobalt frittés, pouvant être utilisés à des températures supérieures sont prévus en tant qu'aimants à terres rares hautement énergétiques.

8. Dispositif selon une des revendications 4 à 7, dans lequel le guidage entre le cylindre de guidage de serre-flan (124, 224) et la douille de guidage de serre-flan (104, 204) et/ou entre le cylindre de guidage de poinçon (126, 226) et la douille de guidage de poinçon (106, 206) sont réalisés en tant que guidages à rouleaux ou en tant que guidages aérostatiques ou en tant que guidages à ressorts.

9. Dispositif selon la revendication 8, dans lequel un guidage à rouleaux intégré directement dans le circuit magnétique du stator de poinçon (110a, 210a) et du curseur de poinçon (110b, 210b) et/ou le circuit magnétique du stator de serre-flan (112a, 212a) et du curseur de serre-flan (112b, 212b) est prévu.

10. Dispositif selon une des revendications 4 à 9, dans lequel l'entraînement linéaire électrique comprend un dispositif de commande qui permet une commande commandant la position ou pouvant être commandée au niveau de la position, régulant la force ou pouvant être régulée en force ou commandant la force ou pouvant être commandée en force.

11. Dispositif selon une des revendications 1 à 10, dans lequel le serre-flan (123, 223, 523) est réalisé en tant que serre-flan segmenté, comprenant des segments de serre-flan (524) qui sont disposés sur la face du serre-flan (523) tournée vers une section d'une pièce moulée (505) et prévus pour le contact avec la section, dans lequel le serre-flan (123, 223, 523) est en outre réalisé de telle sorte qu'il exerce des forces de serre-flan par segments, pouvant être régulées en force ou pouvant être commandées en force déclenchées localement, variables sur le déroulé du processus de tirage par compression, déclenchées dans le temps, ce pour quoi le serre-flan segmenté présente plusieurs entraînements de serre-flan (112, 212) pouvant être commandés indépendamment au moins par groupes qui forment des entraînements de segment de serre-flan (523).

12. Dispositif selon une des revendications 1 à 11, dans lequel l'entraînement de piston (110, 210, 510) peut être commandé de telle sorte qu'un tirage par compression à superposition d'oscillations peut être réalisé.

13. Dispositif selon une des revendications 1 à 12, dans lequel un dispositif de démoulage est prévu en tant que dispositif de coupe combiné avec une arête racleuse et l'entraînement de piston (110, 210, 510) peut être commandé dans un mouvement avant accomplissant du travail et un mouvement arrière accomplissant du travail.

14. Dispositif selon une des revendications 1 à 13, dans lequel le dispositif de démoulage est réalisé pour l'exercice de pression de fluide ou vide sur la pièce moulée ou en tant qu'éjecteur de la matrice de tirage (122, 222).

15. Dispositif selon la revendication 14, dans lequel la pression de fluide peut être provoquée par un piston de poinçon (310) qui peut être entraîné de manière mobile en longueur dans un canal d'air (304) à l'intérieur du poinçon (121, 221, 521) et peut être délivrée d'une ouverture de sortie d'air (306) à un fond du poinçon (121, 221, 521) ; dans lequel le vide peut être provoqué par un piston de matrice (410) qui peut être entraîné de manière mobile en longueur dans la matrice de tirage (122, 222, 522) ; et/ou dans lequel le piston de matrice (410) peut être commandé en tant qu'éjecteur.
